# FASCICULE DE BREVET EUROPEEN

(11) **EP 0 296 915 B1**
(45) Date de publication et mention de la délivrance du brevet: **10.03.1993**
(21) Numéro de dépôt: 88401386.3
(22) Date de dépôt: 08.06.1988
(51) Int. Cl.: H01H 33/12

(54) **Interrupteur rotatif à piste courbe de migration d'une racine d'arc**
Drehschalter mit gebogener Lichtbogenlaufbahn
Rotating switch with curved arc-runner path

(30) Priorité: 25.06.1987 FR 8709009
(43) Date de publication de la demande: 28.12.1988
(73) Titulaire: MERLIN GERIN, F-38050 Grenoble Cédex (FR)
(72) Inventeur: Colleoni, Guido, F-38050 Grenoble Cédex (FR); Bouvet, Bernard, F-38050 Grenoble Cédex (FR); Gaillard, Jacques, F-38050 Grenoble Cédex (FR); Jacolin Richard, F-38050 Grenoble Cédex (FR); Volsy Robert, F-38050 Grenoble Cédex (FR); Bernard, Georges, F-38050 Grenoble Cédex (FR)
(74) Mandataire: Ritzenthaler, Jacques

(56) Documents cités:
- BE-A- 658 851
- DE-B- 1 199 363
- FR-A- 2 254 871
- US-A- 2 611 059
- US-A- 3 064 104
- US-A- 3 194 918

## Description

L'invention est relative à un interrupteur rotatif moyenne tension à enveloppe étanche, dont le pourtour interne porte deux contacts fixes diamétralement opposés, chaque contact fixe étant susceptible de coopérer avec un contact mobile d'un pont de contacts pour former une paire de contacts, ledit pont de contacts, en forme de couteau pivotant, étant porté par un arbre rotatif de commande, qui peut occuper sélectivement une position de fermeture dans laquelle les deux paires de contacts sont fermées et une position d'ouverture.

Un interrupteur rotatif connu (EP-A-0.023.298) du genre mentionné comporte des compartiments internes de compression du gaz permettant un soufflage pneumatique de l'arc qui favorise son extinction. Ces dispositifs de soufflage pneumatique sont compliqués et nécessitent un effort de manoeuvre de l'interrupteur notablement accru.

La présente invention a pour but de permettre la réalisation d'un interrupteur rotatif simplifié dont le pouvoir de coupure est augmenté sans modification notable de l'appareil et ce but est atteint par la mise en oeuvre des caractéristiques de la revendication 1.

Le document DE-B-1.199.363 décrit un interrupteur basse tension dans lequel un arc tiré entre deux contacts est déplacé le long de deux cornes d'arc divergentes vers une chambre d'extinction. Dans sa partie intermédiaire, l'une des cornes d'arc forme une demi-boucle autour d'un aimant permanent. Le champ magnétique engendré par le courant parcourant cette demi-boucle s'ajoute au champ de l'aimant pour souffler l'arc vers l'extrémité de la corne d'arc et vers la chambre d'extinction où l'arc se refroidit et s'éteint. La demi-boucle forme un bossage qui n'a pas pour effet le masquage du point chaud crée par la racine d'arc à l'extrémité de la corne d'arc.

Dans les interrupteurs moyenne tension, on utilise l'extinction naturelle de l'arc au passage au zéro du courant pour assurer la coupure en empêchant un réallumage de l'arc. Pour limiter les risques de réamorçage d'un arc après le passage au zéro du courant, certains interrupteurs comportent des dispositifs de soufflage magnétique de l'arc, notamment par des aimants permanents imposant une rotation de l'arc. La rotation de l'arc et de ses racines réduit l'échauffement et l'ionisation du gaz isolant ainsi que la présence de points chauds sur les contacts, susceptibles d'émettre des électrons par émission thermoélectronique. L'interrupteur selon la présente invention fait également usage d'un aimant permanent de soufflage magnétique de la racine de l'arc, mais le principe de coupure est différent puisqu'il est basé sur la constatation qu'un élément important pour le non-réamorçage après le passage au zéro du courant est d'éviter que les deux points chauds sur les deux contacts, soient en regard l'un de l'autre. En déplaçant au moins l'une des racines de l'arc vers un emplacement caché, notamment sur la partie postérieure du contact éloigné de l'autre contact, il est possible d'éviter l'émission d'électrons dans la zone de séparation des contacts.

L'interrupteur rotatif à couteau peut comporter deux coupures en série et le système inventif de migration de la racine d'arc peut être associé à chacune desdites coupures ou uniquement à l'une d'entre elles. Le contact à piste de migration d'arc ayant un point chaud caché peut être le contact mobile, ou le contact fixe, ou les deux et l'aimant permanent est avantageusement logé à l'intérieur du contact en forme de plot notamment cylindrique. L'axe du ou des plots cylindriques de contacts est perpendiculaire au plan de débattement du couteau, et la piste de migration de la racine d'arc est constituée par le pourtour externe du plot de contact, ce pourtour pouvant être la surface cylindrique du plot ou la périphérie d'une ou des tranches latérales du plot. Le déplacement de l'arc peut être guidé sur la piste de migration en recouvrant les parties adjacentes du plot de contact par un revêtement isolant. La racine d'arc et le point chaud associé se déplacent suivant une trajectoire courbe et il est clair que lorsque la racine atteint l'emplacement caché, diamétralement opposé sur le plot cylindrique au point d'amorçage de l'arc, cet emplacement caché est masqué par le plot de contact à l'égard de l'autre contact. La rotation du couteau dans un sens prédéterminé peut être utilisée pour introduire une disymétrie qui privilégie l'un des sens de rotation de la racine d'arc. Le sens de rotation est déterminé par la polarité de l'aimant permanent et par le sens du courant à l'instant donné. Pendant l'une des alternances du courant, la racine se déplace sur la piste de migration dans une direction donnée, laquelle s'inverse automatiquement à l'alternance suivante. Il ressortira plus clairement de la description détaillée suivante, que le choix de cette direction de rotation peut être mis à contribution pour favoriser, soit la rapidité de l'extinction de l'arc, soit le pouvoir de coupure de l'interrupteur. L'invention est applicable à tout type de contacts, notamment aux contacts aboutés ou aux contacts à pinces plus particulièrement décrits par la suite. L'interrupteur peut être du type multipolaire à enveloppe commune à l'ensemble des pôles ou à enveloppe individuelle. Le gaz isolant de remplissage des enveloppes est un gaz à rigidité diélectrique élevée tel que l'hexafluorure de soufre à pression atmosphérique ou comprimée. L'enveloppe peut être en un matériau isolant ou conducteur et le mécanisme de commande peut être incorporé ou être disposé à l'extérieur de cette enveloppe.

Selon un perfectionnement de l'invention, la piste de migration de la racine d'arc est coiffée par un capot dans la zone de l'emplacement caché pour limiter la propagation des électrons émis dans cette zone. Ce capot détermine avec la piste de migration un couloir de pénétration de l'arc confinant les gaz ionisés et les vapeurs métalliques.

D'autres avantages et caractéristiques ressortiront plus clairement de la description qui va suivre de différents modes de mise en oeuvre de l'invention donnés à titre d'exemples non limitatifs, et représentés aux dessins annexés dans lesquels:
- la figure 1 est une vue schématique partiellement en coupe d'un interrupteur multipolaire selon l'invention;
- la figure 2 est une coupe suivant la ligne II-II de la figure 1 représentant l'interrupteur en position fermé;
- la figure 3 est une vue analogue à celle de la figure 2 montrant l'interrupteur en cours d'ouverture;
- la figure 4 est une demi-coupe illustrant une variante de réalisation selon l'invention;
- la figure 5 est une vue de côté en coupe de l'interrupteur selon la figure 4;
- les figures 6 à 11 sont des vues analogues à la figure 2, illustrant différentes variantes de réalisation selon l'invention.

Sur les figures un interrupteur rotatif moyenne tension comporte une enveloppe étanche 10 assurant le logement des trois pôles R,S,T de l'interrupteur. L'enveloppe 10 peut être commune aux trois pôles RST et être métallique ou en matériau isolant. Elle peut également être constituée par l'association de trois modules, chacun affecté à l'un des pôles ou être une enveloppe unique 10 subdivisée en trois compartiments par des cloisons internes 12, de la manière représentée à la figure 1. Les trois pôles R,S,T sont identiques et seul l'un d'entre eux sera décrit en détail par la suite. L'enveloppe étanche 10 est remplie d'un gaz à rigidité diélectrique élevée tel que l'hexafluorure de soufre sous pression atmosphérique ou en surpression.

Chaque pôle comporte deux contacts fixes 14,16 disposés à la périphérie interne de l'enveloppe 10 en des points diamétralement opposés et chaque contact fixe 14,16 est prolongé par une traversée 18,20 étanche de l'enveloppe 10. L'équipage mobile de l'interrupteur est constitué par un arbre de commande 22, portant un couteau rotatif 28 constitué par deux lames de con tacts 24,26 dont les extrémités opposées 30,32 forment des pinces de contacts mobiles coopérant avec les contacts fixes 14,16. Dans la position fermée de l'interrupteur, représentée à la figure 2, le couteau 28 relie électriquement les contacts fixes 14,16 et l'ouverture de l'interrupteur est réalisée par une rotation de l'arbre 22 dans le sens inverse des aiguilles d'une montre. Les deux contacts fixes 14,16 sont identiques et chacun est agencé en forme de plot cylindrique d'axe parallèle à l'arbre 22. A l'intérieur du plot cylindrique 14,16 est logé un aimant permanent 34 enrobé par une gaine conductrice 36 de forme cylindrique. Entre les faces polaires de l'aimant permanent 34 à aimantation axiale et la gaine 36 sont intercalés des disques 38 en acier de faible épaisseur. En position de fermeture la pince de contact mobile 30,32 enserre le pourtour inférieur du plot de contact cylindrique 14,16, les lames de contacts 24,26 étant au contact des tranches latérales de ce plot. La dimension axiale du plot cylindrique 14,16 est légèrement supérieure à l'écartement des pinces constituées par les lames 24,26 pour obtenir une pression de contact suffisante. La partie supérieure des tranches latérales du contact 14,16 est revêtue d'un matériau isolant 40 empêchant la migration de l'arc sur cette partie.

Les lignes de champ de l'aimant permanent 34 sont représentées en trait discontinu sur le pôle S de la figure 1 et on voit que ces lignes s'étendent parallèlement au pourtour cylindrique 42 du plot de contact 14,16. Ce pourtour 42 constitue une piste de migration de la racine d'arc ancrée sur ce contact 14,16. En position de fermeture de l'interrupteur, représentée sur la figure 2, le courant passe par la gaine 36 du plot de contact 14,16 à l'extérieur de l'aimant permanent 34 sans risque de désaimantation de ce dernier. Lors d'une ouverture par rotation de l'arbre 22, le couteau 28 se sépare des contacts fixes 14,16, et deux arcs 44,46, connectés électriquement en série, sont tirés respectivement entre le contact fixe 14 et le couteau 28 , et entre ce dernier et le contact fixe 16. Sous l'action du champ magnétique de l'aimant permanent 34, les racines d'arc 48,50 ancrées sur les contacts fixes 14,16 sont soufflées et elles migrent sur le pourtour cylindrique 42 formant une piste de migration de la racine d'arc. Le sens de rotation de la racine d'arc 48,50 est déterminé par la polarité du courant alternatif à l'instant de la coupure, et sur la figure 3 on voit que les deux racines d'arc 48,50 sont soufflées vers un emplacement caché 52,54 diamétralement opposé au point de formation de l'arc en regard du couteau 28. Les points chauds associés aux racines d'arc 48,50 sont ainsi reportés en des emplacements cachés 52,54 et lors de l'extinction naturel des arcs 44,46, au passage à zéro du courant, les conditions optimales de non réamorçage sont respectées. En effet, l'émission thermoélectronique au point chaud 52,54 n'a pas lieu en regard du couteau 28, ce qui empêche ou limite les risques de réamorçage des arcs 44,46 lors de l'apparition de la tension de rétablissement. La migration des racines d'arc 48,50 participe bien entendu à l'allongement de l'arc et à son déplacement dans le milieu isolant gazeux pour favoriser de la manière usuelle, la coupure du courant. On voit sur la figure 3 que, lorsque la polarité du courant est inverse au moment de la formation des arcs 44,46, les racines d'arc 48,50 tournent en sens opposé pour venir vers les traversées 18,20 en des emplacements moins éloignés et cachés du couteau 28 que les emplacements cachés 52,54. Si la coupure du courant n'intervient pas au premier passage à zéro du courant et il faut attendre la fin de l'alternance suivante où les conditions optimales de présence, des points chauds aux emplacements cachés 52,54 sont retrouvées. Certains agencements particuliers décrits ci-après, évitent cette disymétrie.

Sur les figures suivantes, qui illustrent différentes variantes de réalisation, les mêmes numéros de repères désignent des éléments analogues ou identiques à ceux des figures 1 à 3.

En se reférant aux figures 4 et 5 on voit une variante de réalisation dans laquelle le contact fixe 14 comporte un revêtement isolant en particulier en résine époxyde 56 recouvrant la surface cylindrique du plot de contact 14. Les tranches ou surfaces planes du plot de contact 14 sont par contre nues et elles constituent les surfaces de contact et de migration de la racine d'arc. Le fonctionnement de l'interrupteur n'est pas affecté par cette modification, la racine d'arc ancrée sur le contact fixe 14 étant soufflée par le champ magnétique de l'aimant permanent le long de la périphérie de la ou des tranches latérales du plot de contact 14 vers un point caché 58 qui n'est pas en regard du couteau de contact mobile 28. Dans cette variante, il est avantageux d'utiliser un aimant permanent 34 à aimantation radiale. Les lames de contact 24, 26 ont été prolongées pour déplacer le point de contact en direction de l'enceinte 10 et éloigner le trajet du courant de l'aimant 34 en limitant les risques de démagnétisation. Cette particularité est utilisable sur les autres variantes décrites.

Dans l'interrupteur selon la figure 6, la paire de contacts 14,28 est remplacée par un contact coulissant 60. La rotation en direction d'ouverture du couteau 28 engendre l'apparition d'un arc unique 46 qui est éteint de la manière décrite ci-dessus par migration de la racine d'arc vers un emplacement caché. L'insertion d'un seul arc dans le circuit à interrompre limite le pouvoir de coupure de l'interrupteur mais la réalisation de ce dernier est simplifiée.

La polarité des aimants permanents 34 détermine le sens de rotation des arcs 44,46 et dans l'exemple décrit en référence aux figures 1 à 3, l'extinction et la coupure du courant sont favorisées pour l'une des alternances du courant alternatif. Dans la variante représentée à la figure 7, une disymétrie entre les contacts 14,16 est introduite en choisissant des polarités inverses des aimants 34 associés à ces contacts 14,16 de telle manière que si l'un des arcs, par exemple l'arc 44 est soufflé vers l'emplacement caché 52, à un instant donné l'autre arc 46 est soufflé vers l'emplacement caché 54 à l'alternance suivante. Quelle que soit la polarité de l'alternance au moment de l'ouverture des contacts 14,16,28, l'un des arcs 44,46 sera soufflé vers l'emplacement caché favorisant l'extinction. On évite ainsi tout retard à la coupure du courant mais avec un léger détriment du pouvoir d'extinction de l'un des arcs 44,46.

Les pistes de migration des racines d'arc sont de préférence associées aux contacts fixes 14,16 de la manière décrite ci-dessus, mais il est clair qu'on ne sortirait pas du cadre de l'invention en associant ces pistes aux contacts mobiles 30,32 portées par le couteau 28 (figure 8). L'inertie de l'équipage mobile est augmentée par la présence des aimants permanents 34 mais le fonctionnement, notamment le déplacement des racines d'arc vers des emplacements cachés, qui ne sont pas en regard du contact opposé, reste intégralement conservé. Seul l'un des contacts 30,32 peut d'ailleurs être équipé d'une piste de migration d'arc, l'autre contact étant un contact standard ou un contact ayant la piste de migration de la racine d'arc associée aux contacts fixes. Toute autre combinaison est concevable et plus particulièrement celle représentée sur la figure 10 dans laquelle l'ensemble des contacts 14,16,30,32 sont équipés d'une piste de migration et d'un aimant permanent associé. Le choix des sens de rotation des racines d'arc est ainsi notablement augmenté et ce choix est effectué en fonction des performances recherchées.

En évitant selon l'invention que les points chauds soient en regard au moment de la coupure, les risques de non rétablissement sont faibles mais ils peuvent encore être réduits en prévoyant, selon un développement de l'invention, un confinement de ces points chauds. Dans la variante illustrée par la figure 9, dont la structure générale correspond à celle illustrée par les figures 2 et 3, un capot 62 entoure les plots de contacts fixes 14,16 au voisinage de l'emplacement caché 52,54. Le capot 62 définit un couloir de faible largeur permettant la pénétration de la racine d'arc et sa migration vers l'emplacement caché 52,54, tout en confinant les électrons émis par les points chauds dans un espace éloigné des contacts. Le capot 62 peut envelopper le contact fixe 14,16 en ne laissant subsister qu'une fente de pénétration de l'arc, ou ce capot 62 peut être constitué par un simple écran disposé en face des points chauds. Il ressort de l'exposé précédent, que le mouvement de rotation du couteau 28 introduit une disymétrie favorisant la coupure pour l'une des alternances du courant. En déportant les plots de contacts fixes 14,16 par rapport aux traversées 18,20, de la manière représentée à la figure 11, pour disposer les points de séparation des contacts 14,28;16,28 et les points d'amenée de courant aux plots de contacts 14,16 en des emplacements diamétralement opposés, cette disymétrie est évitée et les points cahés sont atteints quelle que soit l'alternance du courant.

L'invention est bien entendu applicable à d'autres types d'interrupteurs et plus particulièrement à un interrupteur ayant une enveloppe 10 ou cuve du type modulaire ou, une cuve métallique. L'interrupteur peut également comporter des contacts de mise à la terre portés par l'enveloppe 10 et coopérant avec le couteau 28 et les contacts 14,16,28 peuvent être du type à aboutement ou de tout autre constitution.

## Revendications

1. Interrupteur rotatif moyenne tension à enveloppe étanche (10), dont le pourtour interne porte deux contacts fixes (14,16) diamétralement opposés, chaque contact fixe étant susceptible de coopérer avec un contact mobile (30,32) d'un pont de contacts pour former une paire de contacts, ledit pont de contacts en forme de couteau (28) pivotant étant porté par un arbre rotatif (22) de commande, qui peut occuper sélectivement une position de fermeture dans laquelle les deux paires de contacts (14,30;16,32) sont fermées et une position d'ouverture, caractérisé en ce que au moins l'un des contacts de l'une desdites paires comporte une piste (42) de migration de la racine (48,50) d'un arc (44,46), tiré lors de l'ouverture de la paire de contacts, que cette piste (42) de migration s'étend en direction opposée de l'autre contact de la paire, pour permettre le déplacement de la racine d'arc et du point chaud associé sur ladite piste (42) de migration vers un emplacement caché (52,54;58) où les deux points chauds associés aux deux racines de l'arc sont l'un par rapport à l'autre masqués par le contact à piste (42) de migration et ne sont pas en regard et qu'un aimant permanent (34), solidaire du contact à piste (42) de migration, est agencé pour souffler la racine de l'arc vers ledit emplacement caché (52,54;58) pour favoriser l'extinction de l'arc et la coupure du courant.

2. Interrupteur rotatif selon la revendication 1, caractérisé en ce que dans le plan de débattement du pont de contacts (28), la trace de ladite piste de migration (42) est une trajectoire courbe et que l'aimant permanent (34) est disposé à l'intérieur de ladite piste (42) de migration avec des lignes de champ agencées pour déplacer la racine d'arc sur ladite trajectoire.

3. Interrupteur rotatif selon la revendication 2, caractérisé en ce que le contact à piste de migration (42) est en forme de plot cylindrique d'axe parallèle audit arbre rotatif (22) de commande et qu'il comporte un aimant permanent (34) cylindrique logé à l'intérieur d'une gaine cylindrique (36) conductrice constituant la zone de contact et ladite piste (42) de migration.

4. Interrupteur rotatif selon la revendication 3, caractérisé en ce que la piste (42) de migration est formée par la surface cylindrique de ladite gaine (36), qui s'étend du côté opposé à l'autre contact de ladite paire, et que les surfaces planes de la gaine sont coiffées au moins partiellement par un revêtement isolant (40) pour empêcher l'amorçage de l'arc sur ces surfaces planes.

5. Interrupteur rotatif selon la revendication 3, caractérisé en ce que la piste (42) de migration est formée par la périphérie des surfaces planes de la gaine cylindrique (36), et que la surface cylindrique est coiffée au moins partiellement par un revêtement isolant (56).

6. Interrupteur rotatif selon l'une quelconque des revendications précédentes, caractérisé en ce que chaque paire de contacts (14,30;16,32), comporte un contact (14,16) équipé d'une piste (42) de migration et d'un aimant permanent (34) de soufflage et que les polarités des aimants sont telles que les deux arcs (44,46) sont soufflés pendant la même alternance du courant vers lesdits emplacements cachés (52,54) respectifs.

7. Interrupteur rotatif selon l'une quelconque des revendications 1 à 5, caractérisé en ce que chaque paire de contacts (14,30;16,32) comporte un contact équipé d'une piste (42) de migration et d'un aimant permanent (34) de soufflage et que les polarités des aimants sont telles que l'un des arcs est soufflé vers ledit emplacement caché pendant l'une des alternances du courant et l'autre des arcs pendant l'alternance opposée du courant.

8. Interrupteur rotatif selon l'une quelconque des revendications précédentes, caractérisé en ce que un capot (62) coiffe la piste (42) de migration dans la zone dudit emplacement caché (52,54), en laissant subsister un couloir d'entrée et de passage de l'arc vers cet emplacement caché (52,54).

9. Interrupteur rotatif selon l'une quelconque des revendications précédentes, caractérisé en ce que chacun desdits contacts (14,30;16,32) est équipé d'une piste (42) de migration et d'un aimant permanent (34).

10. Interrupteur rotatif selon l'une quelconque des revendications précédentes, caractérisé en ce que l'un (14) des contacts d'une paire de contacts (14,30;16,32) comporte un aimant permanent (34) cylindrique d'axe perpendiculaire au plan de débattement du pont de contact (28), logé à l'intérieur d'une gaine cylindrique conductrice et que l'autre contact (30) de ladite paire est agencé en pince de contact venant enserrer en position fermée la bordure des deux faces latérales de ladite gaine cylindrique (36).

11. Interrupteur rotatif selon l'une quelconque des revendications 1 à 6, caractérisé en ce que le point de fixation et d'amenée de courant au contact à piste (42) de migration est diamétralement opposé au point de séparation des contacts (14,30;16,32) où se forme l'arc (44,46).

## Claims

1. A medium voltage rotary switch with a sealed enclosure (10), whose internal periphery bears two diametrically opposed stationary contacts (14, 16), each stationary contact being capable of cooperating with a movable contact (30, 32) of a contact bridge to form a pair of contacts, said contact bridge in the form of a pivoting knife-blade (28) being supported by a rotary operating shaft (22), which can selectively occupy a closed position in which the two pairs of contacts (14, 30; 16, 32) are closed and an open position, characterized in that at least one of the contacts of one of said pairs comprises a migration track (42) of the root (48, 50) of an arc (44, 46), drawn when the pair of contacts opens, that this migration track (42) extends in the opposite direction from the other contact of the pair, to enable the arc root and the associated hot spot to move on said migration track (42) to a hidden location (52, 54; 58) where the two hot spots associated with the two arc roots are masked with respect to one another by the contact with the migration track (42) and are not facing and that a permanent magnet (34), securedly fixed to the contact with the migration track (42), is arranged to blow the arc root towards said hidden location (52, 54; 58) to favor arc extinction and current breaking.

2. The rotary switch according to claim 1, characterized in that in the plane of movement of the contact bridge (28), the plot of said migration track (42) is a curved trajectory and that the permanent magnet (34) is disposed inside said migration track (42) with field lines arranged to move the arc root on said trajectory.

3. The rotary switch according to claim 2, characterized in that the contact with the migration track (42) is in the form of a cylindrical stud whose axis is parallel to said rotating operating shaft (22) and that it comprises a cylindrical permanent magnet (34) housed inside a cylindrical conducting sheath (36) constituting the contact area of said migration track (42).

4. The rotary switch according to claim 3, characterized in that the migration track (42) is formed by the cylindrical surface of said sheath (36), which extends on the opposite side from the other contact of said pair, and that the flat surfaces of the sheath are at least partially covered by an insulating coating (40) to prevent striking of the arc on these flat surfaces.

5. The rotary switch according to claim 3, characterized in that the migration track (42) is formed by the periphery of the flat surfaces of the cylindrical sheath (36), and that the cylindrical surface is at least partially covered by an insulating coating (56).

6. The rotary switch according to any one of the above claims, characterized in that each pair of contacts (14, 30; 16, 32) comprises a contact (14, 16) equipped with a migration track (42) and a permanent blowout magnet (34) and that the polarities of the magnets are such that both the arcs (44, 46) are blown during the same current half-wave towards said respective hidden locations (52, 54).

7. The rotary switch according to one of the claims 1 to 5, characterized in that each pair of contacts (14, 30; 16, 32) comprises a contact equipped with a migration track (42) and a permanent blowout magnet (34) and that the polarities of the magnets are such that one of the arcs is blown towards said hidden location during one of the current half-waves and the other of the arcs during the opposite current half-wave.

8. The rotary switch according to any one of the above claims, characterized in that a cover (62) caps the migration track (42) in the area of said hidden location (52, 54), leaving a corridor for the arc to enter and move to this hidden location (52, 54).

9. The rotary switch according to any one of the above claims, characterized in that each of said contacts (14, 30; 16, 32) is equipped with a migration track (42) and a permanent magnet (34).

10. The rotary switch according to any one of the above claims, characterized in that one (14) of the contacts of a pair of contacts (14, 30; 16, 32) comprises a cylindrical permanent magnet (34) whose axis is perpendicular to the plane of movement of the contact bridge (28), housed inside a cylindrical conducting sheath and that the other contact (30) of said pair is arranged as a contact grip which in the closed position grips the edge of the two lateral faces of said cylindrical sheath (36).

11. The rotary switch according to one of the claims 1 to 6, characterized in that the fixing point and current input point to the contact with the migration track (42) is diametrically opposite from the separation point of the contacts (14, 30; 16, 32) where the arc (44, 46) forms.

## Patentansprüche

1. Mittelspannungs-Lasttrenndrehschalter mit gekapseltem Gehäuse (10) und zwei darin angeordneten diametral gegenüberliegenden feststehenden Kontakten (14, 16), die jeweils mit einem beweglichen Kontakt (30, 32) einer Kontaktbrücke unter Ausbildung eines Kontaktpaars zusammenwirken, wobei die als Kippmesser (28) ausgeführte genannte Kontaktbrücke von einer Schaltwelle (22) getragen wird, die wahlweise eine Einschaltstellung mit geschlossenen Kontaktpaaren (14, 30; 16, 32) oder eine Ausschaltstellung einnehmen kann, dadurch gekennzeichnet, daß mindestens einer der Kontakte eines der genannten Kontaktpaare eine Führungsbahn (42) für den Fußpunkt (48, 50) eines beim Öffnen des Kontaktpaars entstehenden Lichtbogens (44, 46) aufweist, daß diese Führungsbahn (42) in entgegengesetzter Richtung verläuft wie der jeweils andere Kontakt des Kontaktpaars, um so eine Wanderung des Lichtbogenfußpunkts und des zugehörigen Glühpunktes auf der jeweiligen Führungsbahn (42) in eine Schattenlage (52, 54; 58) zu ermöglichen, in der die beiden den Lichtbogenfußpunkten zugeordneten Glühpunkte durch den mit der Führungsbahn (42) ausgestatteten Kontakt gegeneinander abgeschattet sind und sich nicht gegenüberliegen, und daß ein fest mit der Führungsbahn (42) verbundener Dauermagnet (34) so angeordnet ist, daß er den Lichtbogenfußpunkt durch Beblasung in die genannte Schattenlage (52, 54; 58) verschiebt, um so die Lichtbogenlöschung und die Abschaltung des Stroms zu begünstigen.

2. Lasttrenndrehschalter nach Anspruch 1, dadurch gekennzeichnet, daß die genannte Führungsbahn (42) in der Wirkebene der Kontaktbrücke (28) einen gebogenen Verlauf aufweist und daß der Dauermagnet im Innern dieser Führungsbahn (42) so angeordnet ist, daß die auftretenden Kraftlinien den Lichtbogenfußpunkt auf der genannten Bahn verschieben.

3. Lasttrenndrehschalter nach Anspruch 2, dadurch gekennzeichnet, daß der mit der Führungsbahn (42) ausgestattete Kontakt in Form eines achsenparallel zur genannten Schaltwelle (22) angeordneten zylindrischen Kontaktstücks ausgeführt ist, das einen Dauermagneten (34) mit einer leitenden zylindrischen Ummantelung (36) enthält, die sowohl die Kontaktfläche als auch die genannte Führungsbahn (42) darstellt.

4. Lasttrenndrehschalter nach Anspruch 3, dadurch gekennzeichnet, daß die genannte Führungsbahn (42) durch die Umfangsfläche der genannten Ummantelung (36) gebildet wird, die gegenüber dem anderen Kontakt des genannten Kontaktpaars angeordnet ist, und daß die ebenen Seitenflächen der Ummantelung zumindest teilweise durch eine Isolierstoffschicht (40) abgedeckt werden, um eine Zündung des Lichtbogens an diesen Seitenflächen zu verhindern.

5. Lasttrenndrehschalter nach Anspruch 3, dadurch gekennzeichnet, daß die Führungsbahn (42) durch den Randbereich der ebenen Seitenflächen der Ummantelung (36) gebildet wird und daß die zylindrische Umfangsfläche zumindest teilweise von einer Isolierstoffschicht (56) abgedeckt wird.

6. Lasttrenndrehschalter nach einem der vorhergehenden Ansprüche, dadurch gekennzeichnet, daß jedes Kontaktpaar (14, 30; 16, 32) einen Kontakt (14, 16) mit einer Führungsbahn (42) und einem Blas-Dauermagneten (34) aufweist und daß durch entsprechende Polung der Magnete die beiden Lichtbögen (44, 46) während der gleichen Stromhalbwelle in die genannten Schattenlagen verschoben (52, 54) werden.

7. Lasttrenndrehschalter nach einem der Ansprüche 1 bis 5, dadurch gekennzeichnet, daß jedes Kontaktpaar (14, 30; 16, 32) einen Kontakt (14, 16) mit einer Führungsbahn (42) und einem Blas-Dauermagneten (34) aufweist und daß durch entsprechende Polung der Magnete einer der Lichtbögen während einer Stromhalbwelle und der andere Lichtbogen während der entgegengesetzten Stromhalbwelle in die genannten Schattenlagen verschoben (52, 54) werden.

8. Lasttrenndrehschalter nach einem der vorhergehenden Ansprüche, dadurch gekennzeichnet, daß eine Abschirmung (62) die Führungsbahn (42) im Bereich der genannten Schattenlage (52, 54) überdeckt, so daß ein Kanal zur Ein- und Weiterführung des Lichtbogens in die Schattenlage (52, 54) gebildet wird.

9. Lasttrenndrehschalter nach einem der vorhergehenden Ansprüche, dadurch gekennzeichnet, daß jeder der genannten Kontakte (14, 30; 16, 32) mit einer Führungsbahn (42) und einem Dauermagneten (34) ausgerüstet ist.

10. Lasttrenndrehschalter nach einem der vorhergehenden Ansprüche, dadurch gekennzeichnet, daß ein Kontakt (14) eines Kontaktpaars (14, 30; 16, 32) mit einem rechtwinklig zur Wirkebene der Kontaktbrücke (28) angeordneten und von einer leitenden zylindrischen Ummantelung umgebenen zylindrischen Dauermagneten (34) ausgerüstet ist und daß der anderen Kontakt (30) des genannten Kontaktpaars als Zangenkontakt ausgeführt ist, der in der Einschaltstellung den Randbereich der beiden Seitenflächen der genannten Ummantelung (36) umfaßt.

11. Lasttrenndrehschalter nach einem der Ansprüche 1 bis 6, dadurch gekennzeichnet, daß sich der Befestigungs- und Einspeisepunkt des mit der Führungsbahn (42) ausgestatteten Kontakts sowie die Trennstelle der Kontakte (14, 30; 16, 32), an der es zur Entstehung des Lichtbogens (44, 46) kommt, diametral gegenüberliegen.
